# EUROPÄISCHE PATENTSCHRIFT

(11) **EP 0 333 930 B1**
(45) Veröffentlichungstag und Bekanntmachung des Hinweises auf die Patenterteilung: **05.06.1996**
(21) Anmeldenummer: 88121759.0
(22) Anmeldetag: 28.12.1988
(51) Int. Cl.: D03D 47/30, D03D 47/40, D03D 49/60

(54) **Luftdüsen-Webmaschine**
Air jet loom
Métier à jet d'air

(30) Priorität: 22.03.1988 DE 3809631
(43) Veröffentlichungstag der Anmeldung: 27.09.1989
(73) Patentinhaber: LINDAUER DORNIER GESELLSCHAFT M.B.H, D-88131 Lindau (DE)
(72) Erfinder: Oppl, Othmar, D-8997 Hergenweiler (DE); Rupp, Wilhelm, A-6912 Hörbranz (AT); Wahhoud, Adnan Dr. Ing., D-8990 Bodolz (DE)

(56) Entgegenhaltungen:
- EP-A- 0 228 989
- FR-A- 2 184 052
- US-A- 3 908 710

## Beschreibung

Die Erfindung betrifft eine Luftdüsen-Webmaschine mit einer auf einem Jacquard-Gerüst angeordneten Jacquard-Maschine.

Eine Luftdüsen-Webmaschine mit einer Jacquard-Maschine ist bereits bekannt, siehe auch EP 0 087 519.

Die Jacquard-Maschine sitzt vertikal mittig genau über der vorgesehenen Einzugsbreite des Webblattes, so daß eine symmetrische Ausrichtung der Harnischschnüre gegeben ist.

Bei einer Veränderung der Einzugsbreite wurde das Webblatt entsprechend angepaßt. So wurde bei einer Verkleinerung der Einzugsbreite ein entsprechend verkürztes Webblatt verwendet.

Um wieder eine symmetrische Ausrichtung auf ein verkleinertes Webblatt zu erreichen, mußte man bislang die gesamte Jacquard-Maschine verschieben, um derart eine symmetrische Verteilung der Harnischschnüre auch bei verringerter Einzugsbreite zu erreichen.

Damit war jedoch nachteilig ein großer Umrüstaufwand verbunden.

Aus der FR-PS 2 184 052 und der US-PS 3,908,710 ist eine Luftdüsen-Webmaschine bekannt, die nicht mit einer Jacquard-Maschine in Verbindung steht. Hier ist die Fangseite in Richtung auf eine veränderte Einzugsbreite des Webblattes nachführbar. Die Schußseite hingegen ist feststehend angeordnet.

Der Erfindung liegt die Aufgabe zugrunde, bei einer Luftdüsen-Webmaschine, die mit einer Jacquard-Maschine zusammenarbeitet und wobei das Webblatt zentrisch zur Jacquard-Maschine ausgerichtet ist, steuerbare Funktionselemente der Schußseite und der Fangseite dem Webblatt, das eine bestimmte Einzugsbreite besitzt, nachführbar auszubilden und dabei die Zeiteinstellung der steuerbaren Funktionselemente innerhalb eines Webzyklus aufrechtzuerhalten. Die Aufgabe ist durch die Merkmale des Anspruches 1 gelöst.

Durch eine solche Lösung wird eine bedienungsfreundliche Anordnung der Schußund Fangseite erreicht.
Darüber hinaus gilt für die symmetrische Ausrichtung des Webblattes einer Luftdüsen-Webmaschine gegenüber der Jacquard-Maschine der Vorteil, daß das Gewebe über die Ausbreitwalze symmetrisch abläuft, wodurch ein schonender Gewebeabzug gewährleistet wird.
Vorteilhaft ist ferner, daß bei Verwendung von Webschäften für die Fachbildung die Schäfte symmetrisch belastet sind, wodurch bei höheren Webfrequenzen die Schwingungen der Schäfte reduziert werden.

Erfindungsgemäß ist ferner vorgesehen, daß sich über die gesamte Maschinenbreite eine synchron angetriebene Steuerwelle erstreckt, und längs dieser Steuerwelle sämtliche zu verschiebende, steuerbare Funktionselemente an der Schußseite und an der Fangseite der Einzugsbreite nachgeführt werden können und dabei stets synchron von dieser Steuerwelle beaufschlagt werden.

Hierbei ergibt sich der wesentliche Vorteil, daß die Zeiteinstellung der steuerbaren Funktionselemente innerhalb eines Webzyklus erhalten bleibt. Im Gegensatz dazu erstreckte sich bei den bisher bekannten Maschinen die Steuerwelle nicht über die gesamte Maschinenbreite. Daher war die Synchronisation der verschiedenen Funktionselemente an einer mit einer Jacquard-Maschine in Verbindung stehenden Luftdüsen-Webmaschine relativ schwierig.

Im Folgenden wird die Erfindung anhand von lediglichen einen Ausführungsweg darstellende Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert die Vorderansicht einer Luftdüsen-Webmaschine mit einer Jacquard-Maschine;
- Figur 2:: die an der Schußseite angeordnete Hauptdüse;
- Figur 3:: die Seitenansicht der Steuerwelle mit Darstellung der Scheren-Exzenter und eines Lagerbockes;
- Figur 4:: einen Schnitt gemäß. der Linie IV-IV in Figur 3 mit Darstellung weiterer Einzelheiten.

In Figur 1 ist schematisiert dargestellt, daß eine Jacquard-Maschine 1 mittig auf einem Jacquard-Gerüst 2 angeordnet ist und mit einer Luftdüsen-Webmaschine 48 zusammenwirkt.

In Figur 1 ist erkennbar, daß die von der Jacquard-Maschine 1 ausgehenden Harnischschnüre 3 symmetrisch in Richtung des Webblattes 4 der Luftdüsen-Webmaschine 48 geführt sind.

Will man nun die Einzugsbreite 9 des Webblattes 4 der Luftdüsen-Webmaschine 48 verändern, indem man z.B. eine verringerte Einzugsbreite 10 wünscht, so muß man ein entsprechend kürzeres Webblatt 5 verwenden.

Das längere Webblatt 4 wird also durch ein kürzeres Webblatt 5 ausgetauscht.

Erfindungsgemäß wird nun das kürzere Webblatt 5 genau symmetrisch und mittig unter der Jacquard-Maschine 1 angeordnet, ohne dabei die Jacquard-Maschine 1 auf dem Jacquard-Gerüst 2 verschieben zu müssen.

Anstatt des Austausches des längeren Webblattes 4 durch ein kürzeres Webblatt 5 ist es in einer anderen Ausführung möglich, das Webblatt 4 so zu kürzen, daß es der Länge des Webblattes 5 entspricht.

Wegen der verkürzten Länge des Webblattes 5 ist es nun erforderlich, sowohl die Schußseite 6 in Pfeilrichtung 12 als auch die Fangseite 7 in Pfeilrichtung 14 dem entsprechenden Webblatt 4 bzw. 5 nachzuführen.

Aus dem vorher erwähnten Stand der Technik ist also nur bekannt, die Schußseite 6 stationär angeordnet zu belassen und die Fangseite 7 in Pfeilrichtung 14 nachzuführen und die Differenz 15 an der Fangseite zwischen dem kürzeren Webblatt 5 und dem längeren Webblatt 4 auszugleichen.
Bei einer Luftdüsen-Webmaschine, die mit einer Jacquard-Maschine in Verbindung steht, ergeben sich dabei aber die vorstehend erwähnten Nachteile.

Gemäß der Erfindung wird nun die Schußseite 6 in Pfeilrichtung 12 zusätzlich nachgeführt, um die Differenz 13 zwischen dem längeren Webblatt 4 und dem kürzeren Webblatt 5 auszugleichen.

Gemäß der Erfindung müssen nun die an der Schußseite 6 angeordneten und steuerbaren Funktionselemente in Längsrichtung, nämlich in Pfeilrichtung 12 (und in Gegenrichtung dazu) verstellbar an der Luftdüsen-Webmaschine 48 angeordnet sein.

Die Figuren 2 bis 4 zeigen weitere Einzelheiten der Längsverstellung.

In Figur 2 ist dargestellt, daß eine Hauptdüse 16 aus einem Halter 17 besteht, in dem ein oder mehrere Düsenrohre 18 angeordnet sind, die an ihrer Vorderseite eine Fadenaustrittsöffnung 19 besitzen.

Der Halter 17 ist hierbei in den Pfeilrichtungen 12 längs verschiebbar an der Blattleiste 46 angeordnet.

Hierzu sind in der Blattleiste 46 Bohrungen 21 vorgesehen, in welche entsprechende Schrauben 23 einschraubbar sind. Die Schrauben 23 durchgreifen jeweils im Halter 17 in Längsrichtung angeordnete Langlöcher 22, so daß der gesamte Halter 17 im Bereich des Langloches 22 auf der Blattleiste 46 verschiebbar ist.

Um größere Verschiebungsbereiche zu gewährleisten, ist es vorgesehen, daß die Schrauben 23 vollständig entfernt und in andere Bohrungen 21 eingeschraubt werden.

In Figur 2 ist noch dargestellt, daß die Schußfäden 49 der Hauptdüse 16 zugeführt werden.

Figur 3 zeigt Einzelheiten des Synchron-Antriebes der einzelnen Elemente.

Hierbei ist von wesentlicher Bedeutung, daß sich die Steuerwelle 24 über die gesamte Breite der Luftdüsen-Webmaschine 48 erstreckt. Damit ist der wesentliche Vorteil verbunden, daß alle steuerbaren Funktionselemente der Schußseite 6 und der Fangseite 7 längs dieser Steuerwelle verschiebbar sind und stets synchron von dieser Steuerwelle angetrieben werden.

Dies ist neu gegenüber dem Stand der Technik, denn bisher war auf der Schußseite 6 nur eine relativ kurze Steuerwelle vorhanden, die es nicht ermöglichte, die an der Schußseite angeordneten, steuerbaren Funktionselemente durchgehend längs der Steuerwelle zu verschieben.

In Figur 3 ist gezeigt, daß die Steuerwelle 24 über Lager 25,26 drehbar auf Lagerböcken 27 am Gestell 50 der Luftdüsenwebmaschine gelagert ist.

Der Drehantrieb der Steuerwelle 24 erfolgt hierbei über ein Zahnradgetriebe 31,32.

In Figur 3 ist beispielhaft ein verschiebbarer Scherenantrieb dargestellt. Es versteht sich von selbst, daß die anderen steuerbaren Funktionselemente der Schußseite durch gleichwirkende Elemente gesteuert werden und verschiebbar sind.

Gemäß Figur 3 ist der für den Antrieb der in Figur 4 dargestellten Schere 36 vorgesehene Exzenter 28 drehfest mit einer Büchse 29 verbunden, die ihrerseits über eine Paßfeder 30 in Längsrichtung auf der Steuerwelle 24 verschiebbar ist.

In Figur 4 sind weitere Einzelheiten des Antriebes der Schere 36 dargestellt.

Im Lagerbock 27 ist gemäß Fig. 3 die Steuerwelle 24 drehbar gelagert, wobei man erkennt, daß der Exzenter 28 auf einem einseitig im Lager 38 schwenkbar am Lagerbock 27 gelagerten Schwenkhebel 37 wirkt, der federbelastet über die Feder 39 kraftschlüssig auf die Schere 36 wirkt.

Hierbei wird die eine Schneide 40 schwenkbar angetrieben, während die andere Schneide 40 fest am Lagerbock 27 befestigt ist.

Entsprechend der Darstellung in Fig. 3 ist damit die gesamte Schere 26 senkrecht zur Zeichenebene der Fig. 4 längs der Steuerwelle 24 verschiebbar.

Ferner ist erkennbar, daß die Ketffäden 41 durch die Litzenaugen 43 der parallel angeordneten und einen gegenseitigen Abstand voneinander einnehmenden Litzen 42 geführt werden, wobei zwischen dem oberen und dem unteren Ketffaden 41 das Schußfaden-Eintragssystem angeordnet ist, welches aus dem Webblatt 4 mit einem Schußfadeneintragskanal 44, dem Stafettendüsen 45 zugeordnet sind, und der Hauptdüse 16 besteht, wobei die genannten Teile auf der Blattleiste 46 montiert sind, die ihrerseits auf einer Blattstütze 47 befestigt ist.

Das fertiggestellte Gewebe 34 wird über die Ausbreitwalze 33 in Pfeilrichtung 35 abgezogen.

Wichtig bei der vorliegenden Erfindung ist also, daß die Schußseite 6 nach Fig. 1 in den Pfeilrichtungen 12 verschiebbar angeordnet ist, so daß damit eine symmetrische Ausrichtung der Einzugsbreite bei Luftdüsen-Webmaschinen, die mit einer Jacquard-Maschine in Verbindung stehen, gewährleistet ist. Damit ist sichergestellt, daß das Gewebe über die Ausbreitwalze 33 symmetrisch abläuft, wodurch einen schonender Gewebeabzug gewährleistet ist.

Der schonende Gewebeabzug wird durch die jetzt mögliche symmetrische Führung der Harnischschnüre 3 erreicht.

Sofern man eine Jacquard-Maschine 1 mit Webschäften (hier nicht zeichnerisch dargestellt) kombiniert, besteht der weitere Vorteil, daß diese Webschäfte symmetrisch belastet werden, wodurch höhere Webfrequenzen erzielbar sind und Schaftschwingungen vermieden werden.

### ZEICHNUNGS-LEGENDE

01 Jacquard-Maschine
02 Jacquard-Gestell
03 Harnisch-Schnüre
04 Webblatt (lang)
05 Webblatt (kurz)
06 Schußseite
07 Fangseite
08 ------
09 Einzugsbreite (Webblatt 4)
10 Einzugsbreite (Webblatt 5)
11 ------
12 Pfeilrichtung
13 Differenz (Schußseite)
14 Pfeilrichtung
15 Differenz (Fangseite)
16 Hauptdüse
17 Halter
18 Düsenrohr
19 Fadenaustrittsöffnung
20 --------
21 Bohrungen
22 Langloch
23 Schrauben
24 Steuerwelle
25 Lager
26 Lager
27 Lagerbock
28 Exzenter
29 Büchse
30 Paßfeder
31 Zahnradgetriebe
32 Zahnradgetriebe
33 Ausbreitwalze
34 Gewebe
35 Pfeilrichtung
36 Schere
37 Schwenkhebel
38 Lager
39 Feder
40 Schneide
41 Kettfaden
42 Litze
43 Litzenauge
44 Eintragskanal
45 Stafettendüse
46 Blattleiste
47 Blattstütze
48 Luftdüsen-Webmaschine
49 Schußfaden
50 Gestell

## Patentansprüche

1. Luftdüsen-Webmaschine (48) mit einem austauschbaren Webblatt (4) bestimmter Einzugsbreite (9) und mit einer symmetrisch gegenüber dem Webblatt der Webmaschine (48) auf einem Jacquard-Gerüst (2) angeordneten Jacquard-Maschine (1), wobei von der Jacquard-Maschine (1) Harnischschnüre (3) zu mit Ketffäden (41) aufnehmenden Litzen (42) geführt sind und wobei ferner steuerbare Funktionselemente auf einer Schußseite (6) und auf einer Fangseite (7) der Webmaschine (48) angeordnet sind, wobei sowohl die Funktionselemente der Fangseite (7) als auch die der Schußseite (6) der Einzugsbreite (9) des Webblattes (4) nachführbar sind und daß eine über die gesamte Webmaschinenbreite reichende und synchron angetriebene Steuerwelle (24) vorhanden ist, die mit den steuerbaren Funktionselementen der Schuß- und Fangseite (6,7) über in Längsrichtung der Steuerwelle (24) verschiebbar angeordnete Exzenter (28) in Wirkverbindung steht derart, daß die Zeiteinstellung dieser Funktionselemente bei erfolgter Nachführung erhalten bleibt.

2. Luftdüsen-Webmaschine nach Anspruch 1, **dadurch gekennzeichnet,** daß nachführbare Funktionselemente der Schußseite (6) die Hauptdüse (16) mit Halterung (17) und weitere Funktionselemente wie z.B. die Schere (36), der Hilfsleistenapparat und die Fadenklemmen sind.

3. Luftdüsen-Webmaschine nach Anspruch 1, **dadurch gekennzeichnet,** daß die Exzenter (28), die mit den nachführbaren Funktionselementen in Verbindung stehen, von einer Büchse (29) getragen sind, und die Büchse (29) mit der Steuerwelle (24) drehfest verbunden und auf der Steuerwelle (24) axial verschiebbar ist.

4. Luftdüsen-Webmaschine nach Anspruch 3, **dadurch gekennzeichnet,** daß die Büchse (29) in Längsrichtung der Steuerwelle (24) im Bereich einer Paßfeder (30) verschiebbar ist.

5. Luftdüsen-Webmaschine nach Anspruch 2 und 3, **dadurch gekennzeichnet,** daß nachführbare und mit dem Exzenter (28) in Wirkverbindung stehende Funktionselemente z.B. die Schere (36), der Hilfsleistenapparat und die Faden klemmen sind.

## Claims

1. Air-jet loom (48) with a replaceable weaving reed (4) of a certain drawing-in width (9) and with a Jacquard machine (1) arranged symmetrically opposite the weaving reed of the loom (48) on a Jacquard frame (2), in which harness threads (3) are guided from the Jacquard machine (1) to healds (42) holding warp threads (41) and in which further actuable functional elements are arranged on a shooting side (6) and on a catching side (7) of the loom (48), in which both the functional elements of the catching side (7) and those of the shooting side (6) of the drawing-in width (9) of the weaving reed (4) are readjustable and a synchronously driven actuating shaft (24) extends over the entire width of the loom and is operatively connected to the actuable functional elements of the shooting and catching sides (6, 7) by means of cams (28) movable longitudinally relative to the actuating shaft (24), in a manner such that the time setting of these functional elements is maintained when readjustment has taken place.

2. Air-jet loom according to claim 1, **characterized in that** readjustable functional elements of the shooting side (6) are the main jet (16) with mounting (17) and further functional elements such as, for example, the shears (36), the auxiliary selvedge apparatus and the thread clips.

3. Air-jet loom according to claim 1, **characterized in that** the cams (28) connected to the readjustable functional elements are carried by a sleeve (29) connected for rotation with the actuating shaft (24) and movable axially on the actuating shaft (24).

4. Air-jet loom according to claim 3, **characterized in that** the sleeve (29) is movable longitudinally relative to the actuating shaft (24) in the region of a feather key (30).

5. Air-jet loom according to claim 2 and claim 3, **characterized in that** readjustable functional elements operatively connected to the cam (28) are, for example, the shears (36), the auxiliary selvedge apparatus and the thread clips.

## Revendications

1. Machine ou métier à tisser (48), équipé de buses pour jet d'air, le métier comportant un peigne (4) remplaçable ayant une largeur d'introduction (9) déterminée et comportant une machine ou un métier jacquard (1) disposé symétriquement par rapport au peigne du métier à tisser (48), sur un bâti (2) jacquard, des ficelles d'arcades(3) étant acheminées du métier jacquard (1) vers les lisses (42) recevant les fils de chaîne (41) et, en outre, des éléments fonctionnels commandables étant disposés sur un côté rame (6) et sur un côté récepteur (7) du métier à tisser (48), les éléments fonctionnels du côté récepteur (7) comme également ceux du côté trame (6) pouvant être réacheminés vers la largeur d'introduction (9) du peigne (4) et un arbre de commande ou menant (24), atteignant la totalité de la largeur du métier à tisser et entraîné de façon synchrone étant présent, cet arbre étant en liaison fonctionnelle avec les éléments fonctionnels commandables du côté trame et du côté réception (6, 7) par l'intermédiaire d'un excentrique (28) disposé coulissable dans le sens longitudinal de l'arbre menant (24), de sorte que le réglage temporel de ces éléments fonctionnels demeure maintenu après le réacheminement.

2. Métier à tisser à jet d'air selon la revendication 1, caractérisé en ce que des éléments fonctionnels réacheminables du côté trame (6) sont constitués par des buses principales (16) comportant une fixation (17) et par d'autres éléments fonctionnels comme par exemple le ciseau (36), l'appareil auxiliaire de réalisation de lisières et des pince-fil.

3. Métier à tisser à jet d'air selon la revendication 1, caractérisé en ce que les excentriques (28), qui sont en liaison avec des éléments fonctionnels acheminables, sont portés par un manchon (29), et le manchon (29) est relié, sans pouvoir exécuter un mouvement relatif de rotation, à l'arbre menant (24) et peut coulisser axialement sur l'arbre menant (24).

4. Métier à tisser à jet d'air selon la revendication 3, caractérisé en ce que le manchon (29) peut coulisser dans le sens longitudinal de l'arbre menant (24) dans la zone d'une clavette encastrée (30).

5. Métier à tisser à jet d'air selon la revendication 2 et la revendication 3, caractérisé en ce que des éléments fonctionnels, par exemple le ciseau (36), l'appareil auxiliaire de formation de lisières et les pince-fil sont réacheminables et sont en liaison fonctionnelle avec les excentriques (28).
